# EUROPÄISCHE PATENTSCHRIFT

(11) **EP 0 196 485 B1**
(45) Veröffentlichungstag und Bekanntmachung des Hinweises auf die Patenterteilung: **29.11.1989**
(21) Anmeldenummer: 86102911.4
(22) Anmeldetag: 05.03.1986
(51) Int. Cl.: E06B 1/60

(54) **Vorrichtung zur Befestigung eines Bauteils an einer Mauer oder an einem anderen Gebäudeteil**
Device for fixing a building element on a wall or another part of a building
Dispositif de fixation d'un élément de construction sur un mur ou une autre partie de bâtiment

(30) Priorität: 23.03.1985 DE 3510584
(43) Veröffentlichungstag der Anmeldung: 08.10.1986
(73) Patentinhaber: ITW-ATECO GmbH, D-22844 Norderstedt (DE)
(72) Erfinder: Kross, Manfred, D-5860 Iserlohn 7 (DE)
(74) Vertreter: Patentanwälte Hauck, Graalfs, Wehnert, Döring, Siemons

(56) Entgegenhaltungen:
- DE-A- 2 010 321
- DE-C- 939 058
- GB-A- 2 123 513
- US-A- 4 022 099

## Beschreibung

Die Erfindung bezieht sich auf eine Vorrichtung zur Befestigung eines Fenster- oder Türrahmens an einer Mauer oder an einem anderen Gebäudeteil gemäss dem Oberbegriff des Anspruchs 1.

Eine solche Vorrichtung ist aus der britischen Patentanmeldung GB-A-21 23513 bekannt. Die herkömmliche Vorrichtung besteht aus einer Gewindehülse mit einem mit Aussengewinde versehenen Abschnitt, einem Aussengewinde und einem Innengewinde sowie einer Kunststoffbuchse, die in eine mittige mauerseitige Bohrung der Gewindehülse eingedrückt wird und durch die eine Verankerungsschraube hindurchgeführt wird.

Die bekannte Vorrichtung ersetzt zwar das alt hergebrachte Einrichten von Fenster- oder Türrahmen in einer Mauerwerksöffnung mit Hilfe von Unterlegstückenteilen usw., weist jedoch eine Reihe von Nachteilen auf.

So wird die Verankerungsschraube nach wie vor mit Hilfe von Dübeln im Mauerwerk befestigt.

Die bekannte Hülse besteht aus zwei Teilen, nämlich aus der eigentlichen Gewindehülse und einer Kunststoffbuchse, die mit einem zusätzlichen Montagegang in die erstere eingepresst wird. Das bedeutet, dass die für die Aufnahme vorgesehene Bohrung in der Gewindebuchse innerhalb vorgegebener Toleranzen masshaltig sein muss. Es muss ausserdem sichergestellt werden, dass bei der Montage die Kunststoffbuchse korrekt eingepasst wird, weil sonst die sichere Befestigung des Tür- oder Fensterrahmens am Mauerwerk nicht gewährleistet ist. Die Halterung des Rahmens mit Hilfe einer Verankerungsschraube erfolgt derart, dass die Verankerungsschraube nur auf die Kunststoffbuchse wirkt, welche wiederum, ohne einen montagesicheren Formschluss aufzuweisen, die Gewindebuchse hält. Es wird zwar bei entsprechendem Drehmoment ein Winkel zwischen dem inneren Hülsenabsatz und dem Schraubenkopf gebildet, er lässt sich jedoch nicht kontrolliert formen, weil er nicht sichtbar ist. Ausserdem verschwenkt er bei Lockerung der Schraube oder bei Alterung des Materials.

Die bekannte Vorrichtung ist also nicht nur aufwendig in der Fertigung und Vormontage, sondern auch empfindlich gegen dort auftretende Fehler durch Unachtsamkeit. Ausserdem ist die Schraube nur durch Formschluss an der Hülse gehalten.

Die Justierung der bekannten Vorrichtung erfolgt entweder über einen Innensechskant oder alternativ über einen Aussensechskant. Der Aussensechskant ist bei beengten Bauverhältnissen, d.h. einem engen Spalt zwischen Fensterrahmen und Mauerwerk nur schwer zugänglich, da er nicht am äusseren Ende der Vorrichtung angeordnet ist.

Der Erfindung liegt die Aufgabe zugrunde, eine Vorrichtung zur Befestigung eines Fenster- oder Türrahmens an einer Mauer zu schaffen, die die Nachteile der bekannten Vorrichtung vermeidet, einfach aufgebaut, kostengünstig herstellbar und leicht und sicher montierbar ist.

Diese Aufgabe wird erfindungsgemäss durch die kennzeichnenden Merkmale des Anspruchs 1 gelöst.

Bei der erfindungsgemässen Vorrichtung dient die Mauerankerschraube unmittelbar und ausschliesslich der Befestigung der Gewindehülse. Der Rahmen wird ausschliesslich von der Gewindehülse gehalten. Die Gewindehülse wird in eine Bohrung des Rahmenteils eingeschraubt. Derartige Durchgangsbohrungen werden üblicherweise bereits bei der Rahmenherstellung eingebracht. Sie haben normalerweise einen Durchmesser von etwa 10 mm. Bei der erfindungsgemässen Vorrichtung wird die Gewindehülse, die ein selbstschneidendes Gewinde aufweist, entweder werkseitig angebracht oder etwa an der Baustelle. Im übrigen ist auch ein nachträglicher Einbau ohne werkseitige Vorbereitung möglich. Ein Verschrauben der Gewindehülse in der Bohrung ohne vorbereitetes Gewinde bietet sich insbesondere an, wenn das Bauteil, z.B. der Fensterrahmen, ausschliesslich aus Holz oder Kunststoff (PVC) besteht.

Bei Schmalbaublendarmen kann der Schraubenkopf aber auch an der Rahmeninnenseite liegen.

Nach dem Montieren des Rahmens stützt sich die Gewindehülse an der Anbringungsfläche ab. Da, wie bereits erwähnt, nur die Gewindehülse mit Hilfe einer Verankerungsschraube an der Mauer befestigt ist, lässt sich die Gewindehülse in der Bohrung relativ zur Verankerungsschraube drehen. Bei einer Verdrehung der Gewindehülse ändert sich naturgemäss der Abstand zwischen Rahmen und Anbringungsfläche. Wird ein Rahmen mit mehreren Gewindehülsen innerhalb der Mauerwerksöffnung festgelegt, lässt sich durch Verdrehen der Gewindehülsen eine einfache und exakte Ausrichtung des Rahmens in der Mauerwerksöffnung vornehmen. Die Verdrehung der Gewindehülse kann wahlweise durch Erfassen ihres aus dem Rahmen stehenden oder ihres im Rahmen liegenden Teils erfolgen. Es ist daher auch möglich, eine exakte Ausrichtung vorzunehmen, wenn schwer oder gar nicht zugängliche Stellen vorliegen. Neben dem problemlosen Ausgleichen von Massdifferenzen zwischen Rahmen und Mauerwerk ergeben sich weitere Vorteile.

Die Gewindehülsen können als Lehre für die Bohrung im Mauerwerk dienen. Die Einschraubtiefe der Verankerungsschraube im Mauerwerk bleibt konstant und kann im Bedarfsfall den Materialerfordernissen angepasst werden, je nach dem, ob Beton, Gitterziegel, Gasbeton oder andere Baustoffe vorliegen. Wegen konstanter Einschraubtiefe ist mithin auch die Auszugsfestigkeit konstant. Mithin kann die Länge der Ankerschraube minimiert werden.

Mit Hilfe der erfindungsgemässen Vorrichtung lässt sich eine dauernde Festigkeit des Rahmens in der Mauer gewährleisten auch unter Druckeinwirkung eines möglicherweise nachreagierenden Isolationsschaums.

Die Gewindehülse besteht aus Kunststoff. Das bietet den Vorteil einer einfachen und kostengünstigen Massenherstellung. In einer Ausgestaltung der Erfindung ist vorgesehen, dass die Gewindehülse kein Aussensechskant aufweist und sich somit das Aussengewinde durchgängig über die ganze Länge der Gewindehülse erstreckt. Eine Einstellung der Gewindehülse erfolgt von innen über einen Innensechskant, der sich über einen Teil der Länge oder bei einer weiteren Ausgestaltung der Erfindung über die ganze Länge der Gewindehülse erstreckt. Mit Hilfe des Innensechskants kann die Gewindehülse mit einem geeigneten Schraubgerät und einem Vorsatzwerkzeug in Form eines Sechskantschlüssels in die Bohrung des Rahmens eingeschraubt werden. Mit Hilfe des gleichen Sechskants kann eine Verdrehung der Gewindehülse erfolgen, nachdem sie sich an der Anbringungsfläche abstützt, indem der Sechskantschlüssel in die Rahmenbohrung eingeführt wird. Auf dem Sechskantschlüssel kann noch eine Gewindeschneidhülse befestigt werden, um in der Bohrung im Rahmen in einem Arbeitsgang ein Gewinde zu formen und die Gewindehülse einzuschrauben.

Die Schraube ist eine Mauerankerschraube. Sie muss axial abgestützt sein. Erfindungsgemäss stützt sie sich am inneren Ende der Gewindehülse ab. Die Gegenfläche der Schraube wird von der Schraubenkopfunterseite gebildet, die einen konischen Abschnitt aufweist. Bei einer relativ elastischen Kunststoffhülse wird somit diese in der Endstellung der Schraube elastisch vorgespannt. Dadurch ist eine Sicherheit gegen ein Lösen der Schraube gewährleistet, welches etwa durch wechselnde Belastung, z.B. Rüttelbewegung am Fensterrahmen verursacht werden könnte. Die Mauerankerschraube weist zweckmässigerweise am Schaft einen scharfkantigen ersten Gewindegang auf sowie einen zwischen den Windungen des ersten Gewindeganges im Abstand zu diesem angeordneten zweiten Gewindegang, wobei der erste Gewindegang einen grösseren Spitzendurchmesser besitzt als der zweite Gewindegang. In der Spitze von mindestens einer Vielzahl der ersten zum Eintrittsende der Schrauben benachbarten Windungen des ersten Gewindeganges können Einschnitte ausgebildet sein, wobei der Spitzendurchmesser des zweiten Gewindeganges im wesentlichen dem Durchmesser der vorgebohrten Bohrung entspricht, in die die Schraube einsetzbar ist.

Eine derartige Mauerankerschraube ist bekannt (DE-PS 2521 555). Die besondere Form dieser Mauerankerschraube sorgt für eine feste Einbettung, ohne die benachbarte Wand der Bohrung nennenswert zu beeinflussen.

Die erfindungsgemässe Vorrichtung ist nicht für einen bestimmten Werkstoff für den Fenster-oder Türrahmen beschränkt, für den z.B. Holz, Aluminium, PVC usw. verwendet werden.

Die Erfindung wird nachfolgend anhand von Zeichnungen näher erläutert.
Fig. 1 zeigt schematisch den Einbau eines Fensterrahmens in einer Maueröffnung.
Fig. 2 zeigt die Anbringung einer Gewindehülse der erfindungsgemässen Befestigungsvorrichtung im Rahmenprofil.
Fig. 3 zeigt den Ausrichtvorgang mit Hilfe der Gewindehülse nach Fig. 2.
Fig. 4 zeigt eine Seitenansicht und eine Stirnansicht der in den Fign. 2 und 3 dargestellten Gewindehülse.
Fig. 5 zeigt die endgültige Anbringung der erfindungsgemässen Befestigungsvorrichtung.
Fig. 6 zeigt eine ähnliche Darstellung wie Fig. 5, jedoch mit einem anderen Abstand des Rahmenprofils von einer Mauerfläche.
Fig. 7 zeigt eine ähnliche Darstellung wie Fig. 2, jedoch mit einem gesonderten Gewindeschneider.

Bevor auf die in den Zeichnungen dargestellten Einzelheiten näher eingegangen wird, sei vorangestellt, dass jedes der beschriebenen Merkmale für sich oder in Verbindung mit Merkmalen der Ansprüche von erfindungswesentlicher Bedeutung ist.

Ein Fensterrahmen 10, der, wie aus den Figuren 2 und 3 sowie 5 und 6 hervorgeht, ein Kunststoffprofil mit einer Stahlverstärkung 11 sein kann, ist in einer Maueröffnung 12 befestigt. Die Befestigungspunkte sind mit 13 bezeichnet. Wie ersichtlich, sind zwar Maueröffnung 12 und Rahmen 10 rechteckig, der Rahmen 10 ist jedoch in Schieflage relativ zur Öffnung 12 angeordnet. Dies ist häufig der Fall, da die Öffnungswände nicht exakt horizontal bzw. vertikal verlaufen. Mithin ist der Abstand des Rahmens von den Öffnungswänden sehr verschieden. Bei Befestigung des Rahmens 10 müssen daher Vorkehrungen getroffen werden, den Rahmen 10 auszurichten und in der ausgerichteten Lage zu halten. Dies geschieht mit der in den Figuren 2 bis 6 dargestellten Befestigungsvorrichtung.

In Fig. 4 ist eine Gewindehülse 14 aus Kunststoff dargestellt, die an der Aussenseite ein selbstschneidendes Gewinde 15 aufweist. An einem Ende ist ein Aussensechskant 16 geformt, dessen maximaler Durchmesser dem Gewindedurchmesser entspricht. Innerhalb des Sechskants 16 ist ein Innensechskant 17 geformt. Am anderen Ende ist die Gewindehülse 14 bei 18 leicht angeschrägt.

An den Befestigungspunkten 13 ist der Rahmen 10 mit Durchbohrungen 19 versehen. Sie werden üblicherweise werksseitig geformt. Sie können jedoch auch an der Baustelle hergestellt werden. Mit Hilfe eines Schraubwerkzeugs 20, dessen Kopf 21 schematisch dargestellt ist und in den ein Sechskantschlüssel 22 eingespannt ist, wird die Gewindehülse 14 in die Durchbohrung 19 eingeschraubt. Der Antrieb kann von Hand oder motorisch erfolgen. Der Sechskantschlüssel 22 ist vorzugsweise so lang, dass er durch die Durchbohrung 19 hindurchtritt. Auf diese Weise wird die Gewindehülse 14 lagerichtig in die Durchbohrung 19 eingeschraubt. Das innere Ende liegt dabei innerhalb des Rahmenteils. Sind alle Gewindehülsen 14 in den Rahmen 10 in der beschriebenen Weise eingeschraubt, wird der Rahmen 10 aufrecht in die Maueröffnung 12 gestellt. Mit Hilfe des bereits erwähnten Sechskantschlüssels 22, der mit dem Innensechskant 17 der Gewindehülse 14 zusammenwirkt, kann durch Verdrehen der einzelnen Gewindehülsen 14 der Rahmen 10 exakt in der Öffnung 12 ausgerichtet werden. Ausserdem wird der Rahmen 10 mit Hilfe der Gewindehülsen 14 fest in der Öffnung 12 verspannt. Wie ohne weiteres erkennbar, kann ein Verdrehen der Gewindehülse 14 auch über den Aussensechskant 16 erfolgen.

Anschliessend erfolgt das Bohren einer Bohrung 23 im Mauerwerk 24 mit Hilfe eines geeigneten Bohrwerkzeugs. Die Gewindehülse 14 dient dabei als Lehre, so dass eine lagerichtige und ausgerichtete Bohrung 23 gewährleistet ist. Nach dem Bohrvorgang wird ein Maueranker 25 von innen durch die Durchbohrung 19 hindurch und in die Gewindehülse 14 eingeführt. Der Kopf 26 des Mauerankers 25 weist z.B. ebenfalls einen Innensechskant auf. Der Maueranker wird in die Bohrung 23 eingeschraubt, bis sich sein Kopf 26 fest gegen das zugeordnete Ende der Gewindehülse 14 anlegt. Dadurch ist die Gewindehülse sicher am Mauerwerk 24 festgelegt. Die Aussenseite der Durchbohrung 19 wird mit Hilfe einer Kunststoffkappe 27, die sich selbst hält, verschlossen.

Wie aus den Figuren 5 und 6 hervorgeht, kann der Abstand des Rahmens 10 von dem Mauerwerk 24 unterschiedlich sein. In Fig. 5 ist er mit X und in Fig. 6 mit Y bezeichnet. Unabhängig von diesen Abständen lässt sich der Rahmen 10 sicher und stabil in der Öffnung 12 ausrichten und halten.

Die Ankerschraube 25 weist zweckmässigerweise ein sogenanntes Hoch-Tief-Gewinde auf, d.h. einen ersten Gewindegang, der sich in die Wandung der Bohrung 23 eingräbt und einen zweiten Gewindegang, der zentrierend mit der Bohrungswand zusammenwirkt. Im ersten Gewindegang sind insbesondere in der Nähe der Schaftspitze Einschnitte geformt, die eine wirksamere Einbringung des Mauerankers 25 und einen sicheren Halt gewährleisten.

Bei der Ausführungsform nach Fig. 7 ist die Gewindehülse 14 aus Kunststoff geformt. Ein dazu passendes Gewinde wird beim Eindrehen der Gewindehülse in einem Arbeitsgang von einem an dem Sechskantstab 22 (allgemein Stab mit polygonalem Querschnitt) vorgesehenen Gewindeschneider 30 geschnitten. Der Gewindeschneider 30 ist vorzugsweise von einer an dem Sechskantstab 22 einstückig ausgebildeten Gewindeschneidzone gebildet; das ergibt hohe Festigkeit und ermöglicht eine einfache Handhabung. Der Gewindeschneider 30 kann aber auch als gesondertes Werkzeugelement ausgebildet sein, zum Beispiel als eine Gewindeschneidhülse, die einen zu dem Sechskantstab 22 passenden axialen Durchgang aufweist und auf dem Sechskantstab 22 befestigt ist, zum Beispiel mittels einer versenkten Feststellschraube. Dadurch kann die Lage des Gewindeschneiders 30 auf dem Sechskantstab 22 beliebig gewählt werden. Der Abstand zwischen dem Gewindeschneider 30 und der Hülse 14 ist so bemessen, dass beim Einschrauben die Hülse 14 noch mit dem Bauteil 10 verschraubt ist, wenn der Gewindeschneider 30 bereits aus dem Bauteil 10 ausgetreten ist; es kann dann der Sechskantstab 22 mit dem daran befindlichen Gewindeschneider 30 aus dem Kopf 21 des Werkzeugs 20 gelöst und im Sinne der Figuren nach rechts abgezogen werden.

Zweckmässigerweise steht der Sechskantstab 22 so weit über die Gewindehülse 30 vor, dass beim Gewindeschneiden in der ersten Bohrung durch die zweite Bohrung 19 bereits eine Führung gegeben ist.

In Fig. 5 ist die Gewindehülse 14 teilweise geschnitten. Ein Aussensechskant am linken Ende ist nicht vorgesehen, vielmehr erstreckt sich das Aussengewinde bis zum leicht konischen Ende. Es ist ferner zu erkennen, dass der Kopf 26 der Ankerschraube 25 einen konischen Abschnitt aufweist, der so ausgebildet ist, dass er das zugeordnete Ende der Gewindehülse 14 etwas aufweitet. In der Endstellung liegt der Kopf 24 fest am Ende der Gewindeschneidhülse an. Da diese aus Kunststoffmaterial ist, kann sie mithin unter eine elastische Vorspannung gesetzt werden, welche zu einer Sicherung der Schraube 25 beiträgt.

## Patentansprüche

1. Vorrichtung zur Befestigung eines Fenster-oder Türrahmens an einer Mauer oder an einem anderen Gebäudeteil mit einer ein Aussengewinde, gegebenenfalls einen Aussensechskant und einen Innensechskant aufweisenden Gewindehülse, die durch eine Bohrung des Fenster-oder Türrahmens hindurchführbar und einschraubbar ist und sich mit ihrem äusseren Ende am Gebäudeteil abstützt, und einer in das Innere der Gewindehülse einführbaren Verankerungsschraube, die an der rückwärtigen Seite des Kopfes eine konische Abstützfläche aufweist, dadurch gekennzeichnet, dass die konische Abstützfläche der Verankerungsschraube sich an einer konischen Abstützfläche am im Rahmen befindlichen Ende der einstückig aus Kunststoff geformten Gewindehülse (14) abstützt, dass das Aussengewinde (15) sich zumindest bis nahe an die äussere Abstützfläche erstreckt und dass die Verankerungsschraube (25) eine Mauerankerschraube ist.

2. Vorrichtung nach Anspruch 1, dadurch gekennzeichnet, dass das Aussengewinde (15) sich durchgängig über die ganze Länge der Gewindehülse (14) erstreckt.

3. Vorrichtung nach einem der Ansprüche 1 oder 2, dadurch gekennzeichnet, dass der Innensechskant (17) sich ganz über die Länge der Gewindehülse (14) erstreckt.

4. Vorrichtung nach einem der Ansprüche 1 bis 3, dadurch gekennzeichnet, dass der Innensechskant (17) sich im Bereich des Aussensechskants (16) erstreckt.

5. Werkzeug zum Montieren und/oder Verstellen einer Gewindehülse nach einem der Ansprüche 1 bis 4, dadurch gekennzeichnet, dass ein Stab (22) mit polygonalem Querschnitt vorgesehen ist, der mit einem entsprechenden Innenquerschnitt der Gewindehülse (14) zusammenwirkt, und der bei aufgenommener Gewindehülse über deren freies Ende übersteht.

6. Werkzeug nach Anspruch 5, dadurch gekennzeichnet, dass an dem polygonalen Stab (22) ein Gewindeschneider (30) zum Schneiden eines zu der Gewindehülse (14) passenden Gewindes vorgesehen ist.

7. Werkzeug nach Anspruch 6, dadurch gekennzeichnet, dass der Gewindeschneider (30) von einer an dem polygonalen Stab (22) einstükkig ausgebildeten Gewindeschneidzone gebildet ist.

## Revendications

1. Dispositif de fixation d'un châssis de fenêtre ou de porte sur un mur ou sur une autre partie de bâtiment, ledit dispositif comportant une douille filetée qui présente un filetage extérieur, éventuellement une partie de forme extérieure hexagonale, et une cavité intérieure de forme hexagonale, ladite douille pouvant passer par un perçage dans le châssis de fenêtre ou de porte et y être vissée, et s'appuyant par son extrémité extérieure sur la partie de bâtiment, ledit dispositif comportant également une vis d'ancrage qui peut s'insérer dans l'intérieur de la douille filetée et qui présente, à l'arrière de sa tête, une surface d'appui de forme conique, caractérisé en ce que la surface d'appui conique de la vis d'ancrage s'appuie contre une surface d'appui de forme conique de l'extrémité, située dans le châssis, de la douille filetée (14), celle-ci étant faite d'une seule pièce de matière synthétique; en ce que le filetage extérieur (15) s'étend au moins jusqu'à proximité de la surface d'appui extérieure; et en ce que la vis d'ancrage (25) est une vis d'ancrage dans la maçonnerie.

2. Dispositif selon la revendication 1, caractérisé en ce que le filetage extérieur (15) s'étend essentiellement sur toute la longueur de la douille filetée (14).

3. Dispositif selon l'une des revendications 1 ou 2, caractérisé en ce que la partie intérieure de forme hexagonale (17) s'étend sur toute la longueur de la douille filetée (14).

4. Dispositif selon l'une des revendications 1 à 3, caractérisé en ce que la partie intérieure de forme hexagonale (17) s'étend dans la région de la partie de forme extérieure hexagonale (16).

5. Outil pour monter et/ou déplacer une douille filetée selon l'une des revendications 1 à 4, caractérisé en ce qu'il est prévu une barre (22) à section transversale polygonale, qui coopère avec une section transversale intérieure correspondante de la douille filetée (14) et qui dépasse de l'extrémité libre, de la douille filetée lorsque celle-ci est insérée.

6. Outil selon la revendication 5, caractérisé en ce que sur la barre polygonale (22) il est prévu un taraud (30) capable de former un filetage s'adaptant à la douille filetée (14).

7. Outil selon la revendication 6, caractérisé en ce que le taraud (30) est formé par une zone de taille, formée d'une seule pièce avec la barre polygonale (22).

## Claims

1. A device for fixing a window frame or a door frame at a wall or another part of the building comprising a threaded sleeve eventually having an external hexagonal socket head and an internal hexagonal socket head which threaded sleeve is adapted to be passed through and screwed into a bore of the window frame or door frame and is supported at its distal end by the part of the building, and an anchor screw being insertable into the interior of the threaded sleeve, the anchor screw comprising a tapered supporting surface at the back side of the screw head, characterized in that the tapered supporting surface of the anchor screw is supported by a tapered supporting surface of an end of the integrally formed plastic threaded sleeve (14), which end ist positioned adjacent to the frame, that the external thread (15) extends at least close to the outer supporting surface and that the anchor screw (25) is a wall anchor screw.

2. Device as claimed in claim 1, characterized in that the external thread (15) continuously extends throughout the total length of the threaded sleeve (14).

3. Device as claimed in one of the claims 1 or 2, characterized in that the internal hexagonal socket head (17) extends throughout the length - of the threaded sleeve (14).

4. Device as claimed in one of the claims 1 to 3, characterized in that the inner hexagonal socket head (17) extends in the area of the external hexagonal socket head(16).

5. A tool for mounting and/or adjusting a threaded sleeve as claimed in the claims 1 to 4, characterized in that a rod (22) with a polygonal cross-sectional profile is provided which engages a corresponding inner cross-sectional profile of the threaded sleeve (14) and protrudes beyond the free end of the accommodated threaded sleeve.

6. Tool as claimed in claim 5, characterized in that a thread cutter (30) is provided at the polygonal rod (22) for cutting thread corresponding with the threaded sleeve (14).

7. Tool as claimed in claim 6, characterized in that the thread cutter (30) is formed by a thread- cutting zone formed integrally with the polygonal rod (22).
